# FASCICULE DE BREVET EUROPEEN

(11) **EP 0 105 786 B1**
(45) Date de publication et mention de la délivrance du brevet: **16.04.1986**
(21) Numéro de dépôt: 83401856.6
(22) Date de dépôt: 23.09.1983
(51) Int. Cl.: H01H 71/74

(54) **Disjoncteur de branchement à déclencheur électronique et à télécalibrage**
Abzweigschalter mit einem elektronischen Auslöser und einer ferngesteuerten Einstellung
Branch circuit breaker with an electronic trip device and remotely controlled calibration

(30) Priorité: 30.09.1982 FR 8216712
(43) Date de publication de la demande: 18.04.1984
(73) Titulaire: MERLIN GERIN, F-38050 Grenoble Cédex (FR)
(72) Inventeur: Canonne, Paul, F-76360 Barentin (FR); Legrand, Michel, F-76360 Barentin (FR)
(74) Mandataire: Kern, Paul

## Description

L'invention est relative à un disjoncteur de branchement à calibres multiples inséré en aval d'un compteur d'énergie dans un réseau alternatif de distribution pour l'alimentation de l'installation électrique à basse tension d'un abonné, le changement de calibre du disjoncteur étant piloté à distance par l'agent grâce à un circuit de télécommande logé dans le coffret du compteur, le disjoncteur comprenant :
un mécanisme d'actionnement manuel et de déclenchement automatique sur défaut piloté par un relais de déclenchement,
un capteur d'intensité pour détecter le courant circulant dans chaque conducteur de phase du réseau,
un bloc électronique de traitement du signal émis par le capteur pour délivrer un ordre de déclenchement au relais quand ledit courant dépasse une fonction prédéterminée,
et des moyens d'ajustage dudit signal comprenant un pont résistif diviseur de tension agencé entre le capteur et le bloc électronique.

Le document EP-A1-0079270 (Article 54 (3) (4) de la CBE) se rapporte à un disjoncteur du genre mentionné. Le commutateur de calibre est néanmoins accolé ou intégré au disjoncteur, et accouplé mécaniquement au curseur d'un pont résistif ou d'un potentiomètre branché en parallèle aux bornes du redresseur. Le commutateur est formé par un actionneur pas à pas à commande électromécanique télécommandé depuis le coffret du compteur par un générateur auxiliaire associé à un présélecteur de calibre. L'agencement d'un tel dispositif est compliqué et onéreux.

Il a été envisagé de sortir du boîtier du disjoncteur de branchement représenté à la figure 3 du document EP-A1-0061364, le pont résistif diviseur de tension et le commutateur manuel, pour les placer à proximité du compteur, mais une défectuosité du circuit de liaison, par rupture d'un ou plusieurs fils, ou par court-circuit entre deux fils peut entraver le bon fonctionnement du disjoncteur, soit par absence d'alimentation du module électronique de traitement du signal entraînant la paralysie du disjoncteur, soit par un réglage non contrôlé du calibre susceptible d'engendrer un déclenchement intempestif. Le circuit de liaison entre le circuit de télécalibrage et le disjoncteur nécessite obligatoirement trois fils pilote.

Dans le document EP-A1-0079271 (Article 54 (3) (4) de la CBE) le problème de télécalibrage est résolu en conservant tous les organes du module de déclenchement du disjoncteur et en prévoyant à proximité du compteur un deuxième module de surveillance de la puissance souscrite par l'abonné. Ce dispositif performant à deux modules électroniques est néanmoins compliqué et onéreux.

La présente invention a pour but de remédier aux inconvénients précités et de permettre la réalisation d'un dispositif de télécalibrage simple et fiable autorisant la continuité du fonctionnement du disjoncteur indépendamment de l'état du circuit de liaison.

Ce but est atteint par les caractéristiques de la revendication 1. Le capteur de courant étant associé à un redresseur alimentant le pont résistif, la résistance série est branchée entre l'une des bornes du redresseur et un point de raccordement avec un conducteur de liaison, et que la résistance shunt comporte une résistance connectée à la borne de polarité opposée du redresseur et à l'autre conducteur de liaison.

Le commutateur de calibre du circuit de télécommande coopère avec une pluralité de plots de sélection autorisant la mise en série avec la résistance d'une boucle de résistance variable entre zéro et l'infini selon la position du commutateur, le calibre maximum correspondant à la position du commutateur pour la mise en court-circuit des conducteurs de liaison, le calibre inférieur intervenant sur le plot correspondant à une résistance infinie de la boucle et à l'absence de résistance shunt, tandis que le calibre intermédiaire s'opère sur le plot par insertion d'une résistance prédéterminée.

Les avantages de ce dispositif sont les suivants :
circuit de liaison à deux fils,
en cas de court-circuit volontaire du circuit de liaison, le disjoncteur n'est pas paralysé et reste en service sur le calibre maximum,
en cas de coupure accidentelle ou volontaire du circuit de liaison, ou d'une défectuosité du commutateur de calibre, le disjoncteur fonctionne toujours sur le calibre minimum,
en mesurant la résistance de la boucle du circuit de liaison, on peut détecter toute fraude. A cet effet, le commutateur de calibre peut être positionné sur un plot de télédéclenchement pour la mise en service d'un circuit de condamnation susceptible d'interrompre à distance la fourniture d'électricité, sans possibilité de referme- ture du disjoncteur par l'abonné.

D'autres avantages et caractéristiques de l'invention ressortiront plus clairement de la description qui va suivre de différents modes de réalisation donnés à titre d'exemples non limitatifs et représentés aux dessins annexés dans lesquels :
la figure 1 représente le schéma électrique d'un disjoncteur de branchement à déclencheur électronique associé à un dispositif de télécalibrage selon l'invention ;
la figure 2 illustre le schéma du dispositif de télécalibrage ;
les figures 3 à 5 montrent les schémas électriques équivalents du pont résistif pour différentes positions A, B, C du commutateur de calibre CM, ;
la figure 6 est une variante de réalisation du pont résistif selon la figure 1.

Sur la figure 1 est représenté un disjoncteur de branchement tétrapolaire connecté électriquement en aval d'un compteur 11 d'énergie dans un réseau alternatif de distribution pour l'alimentation de l'installation électrique à basse tension d'un client ayant souscrit un abonnement auprès d'une compagnie de distribution. Le compteur 11 est logé dans un coffret électrique extérieur accessible à l'agent distributeur, alors que le disjoncteur est disposé dans le local de l'abonné, séparé du coffret par une certaine distance. Le disjoncteur peut être du type bipolaire dans le cas d'une distribution monophasée avec neutre.

Le disjoncteur de branchement est à calibres multiples et comporte un mécanisme de manœu- vre 12 des contacts mobiles 16, ces derniers étant insérés dans les conducteurs actifs de phase R, S, T et de neutre N du réseau. Le mécanisme 12 est actionné soit manuellement par un bouton de déclenchement 18 et un bouton de réarmement 20, soit automatiquement par l'intermédiaire d'une barre de déclenchement associée à un relais électromagnétique 22, notamment du type polarisé. La bobine 24 de commande du relais de déclenchement 22 est pilotée par un module électronique 26 de commande susceptible de surveiller l'intensité du courant dans les conducteurs actifs du réseau et d'élaborer un ordre d'ouverture au relais 22 en cas de dépassement du calibre sélectionné correspondant à la puissance souscrite par l'abonné.

Le module électronique 26 de commande du disjoncteur est à propre courant du type décrit dans le document EP-A1-0061364 auquel on se reportera pour de plus amples détails ; il comprend notamment un capteur de courant 28 associé à chacune des phases du réseau pour détecter le courant dans chaque conducteur de phase, et un bloc électronique de traitement 30 du signal émis par le capteur pour délivrer à la bobine 24 un signal de déclenchement quand le courant dépasse une fonction de courant prédéterminée. Chaque capteur 28 est formé par un transformateur d'intensité dont l'enroulement secondaire est branché à un pont redresseur à diodes D₁₁ à D_{14 ;} D₁₅ à D₁₈ ; D₁₉ à D₂₂. Les sorties des ponts sont reliées en parallèle et connectées aux bornes d'une diode Zener D₁₀ et d'un condensateur C₄ d'emmagasinage. Entre le condensateur C₄ et le bloc électronique de traitement 30 est agencé un pont résistif 32 diviseur de tension pour le réglage du calibre, la tension prélevée à la sortie du pont résistif 32 étant proportionnelle à l'intensité du courant traversant les capteurs 28 après réglage par le pont 32. La sortie du pont 32 est reliée à un condensateur C₁ shunté par une diode Zener D₁, qui protège le circuit de traitement 30.

Le circuit 30 comporte un premier amplificateur opérationnel AO₁ piloté par un circuit de polarisation à résistance R₃ et diode D₃, associé à l'entrée négative, et par un circuit de temporisation à résistance R, et condensateur C₂ connecté à l'entrée positive. Un circuit de décharge à résistance R₂ et diode D₂ est branché en parallèle aux bornes du condensateur C₂ pour assurer une compensation en température. La sortie de l'amplificateur AO, est reliée par une diode D₆ à la gâchette d'un thyristor Th, connecté en série avec la bobine 24 du relais 22 de déclenchement. Lors de l'apparition d'une surcharge détectée par l'un des capteurs 28, le condensateur C₂ est chargé à travers la résistance R₁, et dès que la tension aux bornes du condensateur C₂ dépasse la valeur de la tension appliquée à l'entrée négative, l'amplificateur AO₁ se débloque pour amorcer le thyristor Th₁, qui devient conducteur en entraînant le déclenchement du disjoncteur. Le premier amplificateur opérationnel AO, forme un circuit de déclenchement à long retard, la temporisation étant fournie par la charge progressive du condensateur C₂ à travers la résistance R₁.

Un deuxième amplificateur opérationnel A0₂ est polarisé d'une manière analogue par un circuit de polarisation raccordé à l'entrée négative et comprenant une diode D₄ en série avec une résistance R₄. L'entrée positive de l'amplificateur A0₂ est reliée au condensateur C₁ à travers une résistance R₁₃ et une diode Zener D₈. La sortie de l'amplicateur A0₂ est branchée à la gâchette du thyristor Th, par l'intermédiaire d'une diode D₅. Lorsque la tension aux bornes du condensateur C₁ est importante et dépasse le seuil de conduction de la diode D₈, cette dernière devient conductrice et débloque l'amplificateur A0₂ qui délivre un signal de déclenchement au thyristor Th, entraînant l'excitation du relais 22. Ce deuxième amplificateur A0₂ constitue un circuit de déclenchement à court-retard intervenant en cas de surcharge d'une valeur supérieure à celle provoquant le déclenchement à long retard du premier amplificateur AO₁.

Selon l'invention, le réglage du calibre est commandé à distance au moyen d'un circuit de télécommande 34, placé à l'intérieur du coffret du compteur 11. Le circuit 34 comporte une borne de raccordement 36 reliée électriquement à une prise 38 auxiliaire du disjoncteur par deux conducteurs de liaison 40, 42. L'un des plots de la prise 38 auxiliaire est connecté au pôle positif des ponts redresseurs D₁₁ à D₂₂ par l'intermédiaire d'une résistance série Rg, tandis que l'autre plot est relié au pôle négatif par une résistance R_{12'} Une diode D₂₃ est insérée entre le point de raccordement 44 de la résistance Rg et la cathode de la diode Zener D₁ pour empêcher la décharge du condensateur C₁ dans le pont résistif 32. Le circuit de télécommande 34 (fig. 2) renferme un commutateur de calibre CM₁ dont le curseur de réglage coopère avec une pluralité de plots A, B, C, D, ... de sélection correspondant chacun à un fonctionnement prédéterminé du disjoncteur. A la borne 36 du circuit 34 est associéé une boucle 46 de résistance variable selon la position du commutateur CM₁ sur les plots A, B et C. Cette boucle 46 est mise en série par les conducteurs de liaison 40, 42 avec la résistance R₁₂ pour constituer la résistance shunt agencée entre le point 44 et le pôle négatif. La boucle 46 du circuit 34 comporte un premier conducteur 40a connecté au curseur du commutateur CM₁, et un deuxième conducteur 42a branché aux plots A, B, C, D respectivement par une liaison 48 à court-circuit, par une résistance R₁₁, par un circuit ouvert, et par un circuit d'injection 50 d'une tension de déclenchement à distance. Le circuit d'injection 50 est équipé d'une alimentation 52 et d'un commutateur auxiliaire CM₂ dont la mise en service assure le télédéclenchement du disjoncteur. La résistance de la boucle 46 peut être contrôlée au moyen d'un appareil de mesure 54 raccordé au circuit 34 de manière fixe ou temporaire. On remarque que le pont résistif 32 diviseur de tension est formé par les résistances Rg et R₁₂ du module électronique 26, et par la boucle 46 du circuit de télécommande 34.

Le fonctionnement du disjoncteur à propre courant et à télécalibrage selon l'invention est le suivant :
Lorsque le curseur du commutateur de calibre CM, se trouve sur le plot A, la boucle 46 présente une résistance nulle, et la résistance shunt du pont résistif 32 se limite à la résistance R₁₂ correspondant au calibre le plus élevé, par exemple 90 A (fig. 3). Le pont résistif 32 diviseur de tension est ainsi formé par la résistance série Rg et par la résistance shunt R₁₂, et coopère avec les condensateurs C₄ et C₁ pour constituer une cellule de filtrage en Il. La diode D₂₃ empêche la décharge du condensateur Ci dans la résistance R₁₂. 11 en résulte que la composante alternative résultante à la sortie de la cellule est invariable quel que soit la nature du courant de surcharge, en cas de défaut monophasé ou triphasé.

L'actionnement du commutateur CM₁ sur le plot B entraîne l'insertion de la résistance R₁₁. La résistance shunt du pont 32 est constituée par la somme des résistances R₁₁ et R₁₂ (fig. 4) et correspond à un calibre intermédiaire, par exemple 75 A.

En position C du commutateur CM₁ (fig. 5), la boucle 46 présente une résistance infinie. L'absence de résistance shunt permet néanmoins le fonctionnement du module 26 sur le calibre minimum (par exemple 60 A), déterminée par la résistance série Rg.

On remarque que le changement de calibre par le commutateur CM₁ est télécommandé par l'agent depuis le circuit 34 grâce aux deux conducteurs de liaison 40, 42. En cas de court-circuit volontaire des deux conducteurs 40, 42, le module électronique 26 de commande du disjoncteur reste toujours en service sur le calibre maximum. Une coupure accidentelle ou volontaire d'un ou des deux conducteurs 40, 42, ou un mauvais contact du commutateur CM, n'entravent pas le fonctionnement du module 26 qui est alors réglé sur le calibre minimum. Grâce à l'appareil de mesure 54 la surveillance de la résistance de la boucle 46 permet de contrôler le calibre du disjoncteur et de détecter toute fraude. Lorsque la puissance souscrite par l'abonné ne correspond pas au calibre affiché par le commutateur CMₜ, il est possible de condamner à distance le branchement de l'abonné en positionnant le commutateur de calibre CM₁ sur le plot D, et en fermant le commutateur auxiliaire CM₂ du circuit 50. La boucle 46 applique une tension permanente à l'entrée du bloc électronique 30 faisant aussitôt intervenir le circuit de déclenchement à court-retard de l'amplificateur opérationnel AO₂. Il en résulte l'ouverture des contacts 16 du disjoncteur et l'interruption de la fourniture d'électricité à l'abonné. Le branchement est condamné aussi longtemps que le commutateur de calibre CM, demeure sur le plot D et que le commutateur auxiliaire CM₂ reste fermé.

Selon la variante de la Fig. 6, la résistance shunt R₁₂ est remplacée par une pluralité de résistances élémentaires R₂₀, R₂₁, R₂₂ ... Rₓ en parallèle, dont l'insertion par un ou des commutateurs associés correspond aux différents calibres du disjoncteur.

Selon une autre variante (non représentée), la valeur de la résistance shunt R₁₂ est réglable autorisant un calibrage local du disjoncteur, indépendamment du télécalibrage par le circuit 34.

## Revendications

1. Disjoncteur de branchement à calibres multiples inséré en aval d'un compteur d'énergie (11) dans un réseau alternatif de distribution pour l'alimentation de l'installation électrique à basse tension d'un abonné, le changement de calibre du disjoncteur étant piloté à distance par l'agent grâce à un circuit de télécommande (34) logé dans le coffret du compteur, le disjoncteur comprenant :
un mécanisme d'actionnement manuel (18, 20) et de déclenchement automatique sur défaut piloté par un relais de déclenchement (22),
un capteur d'intensité (28) pour détecter le courant circulant dans chaque conducteur de phase (R, S, T) du réseau,
un bloc électronique de traitement du signal émis par le capteur (28) pour délivrer un ordre de déclenchement au relais (22) quand ledit courant dépasse une fonction prédéterminée,
et des moyens d'ajustage dudit signal comprenant un pont résistif diviseur (32) de tension agencé entre le capteur (28) et le bloc électronique ;
le pont résistif (32) du disjoncteur étant formé par une résistance série (R₉) et une résistance shunt, et le circuit de télécommande (34), comportant un commutateur de calibre (CM,) connecté électriquement au pont résistif (32) par un circuit de liaison (40, 42) susceptible de provoquer la variation de la résistance shunt par actionnement du commutateur de calibre (CM,).

2. Disjoncteur de branchement selon la revendication 1, dans lequel chaque capteur de courant (28) est associé à un redresseur (D₁₁ à D₂₂) alimentant le pont résistif (32), la résistance série R₉ étant branchée entre l'une des bornes du redresseur (D₁₁ à D₂₂) et un point de raccordement (44) avec un conducteur de liaison (40), et la résistance shunt comportant une résistance (R₁₂) connectée à la borne de polarité opposée du redresseur, et à l'autre conducteur de liaison (42).

3. Disjoncteur de branchement selon la revendication 2, dans lequel le commutateur de calibre (CM,) du circuit de télécommande (34) coopère avec une pluralité de plots de sélection (A, B, C, ...) autorisant la mise en série avec la résistance (R_{'2}) d'une boucle (46) de résistance variable entre zéro et l'infini selon la position du commutateur (CM,), le calibre maximum correspondant à la position (plot A) du commutateur (CM,) pour la mise en court-circuit des conducteurs de liaison (40, 42), le calibre inférieur intervenant sur le plot (C) correspondant à une résistance infinie de la boucle et à l'absence de résistance shunt, tandis que le calibre intermédiaire s'opère sur le plot (B) par insertion d'une résistance (Rₗₗ).

4. Disjoncteur de branchement selon la revendication 3, dans lequel le circuit de télécommande (34) peut être équipé d'un appareil de surveillance (54) de la résistance de la boucle (46).

5. Disjoncteur de branchement selon la revendication 2, 3 ou 4, dans lequel le circuit de télécommande (34) comporte un circuit de condamnation (50) à distance devenant actif lorsque le commutateur de calibre (CM,) est positionné sur un plot (D) de télédéclenchement distinct des plots de sélection (A, B, C).

6. Disjoncteur de branchement selon la revendication 5, dans lequel le circuit de condamnation (50) comprend une alimentation (52) et un commutateur auxiliaire (CM₂) pour l'injection d'une tension de déclenchement dans le circuit de la résistance shunt, la tension restant maintenue lorsque le commutateur de calibre (CM,) demeure sur le plot (D), et en position de fermeture du commutateur auxiliaire (CM₂).

7. Disjoncteur de branchement selon la revendication 2, 3, 4, 5 ou 6, comprenant un premier condensateur de filtrage (C₄) branché en parallèle aux bornes du redresseur, et un deuxième condensateur (C,) d'emmagasinage connecté à l'entrée du bloc électronique, une diode (D₂₃) étant insérée entre le point de raccordement (44) de la résistance série (Rg) et l'entrée du bloc électronique pour empêcher la décharge du deuxième condensateur (C,) dans la résistance shunt.

## Claims

1. Multi-size branch circuit breaker, inserted downstreams of an energy counter (11) in an alternating distribution network for the supply of an electrical low-voltage installation of a consumer, the size changing of the circuit breaker being remotely controlled by the technical agent by means of a remote control circuit (34) arranged in the housing of the counter, said circuit breaker comprising :
a mechanism for manual operating (18, 20) and for automatic tripping when a fault occurs, controlled by a trip relay (22),
an intensity sensor (28) to detect the current flowing in each phase conductor (R, S, T) of the network,
an electronic assembly for processing the signal emitted by the sensor (28) in order to deliver a tripping order to the relay (22) when said current exeeds a predetermined function,
and adjusting means of said signal, comprising a voltage divider resistive bridge (32) arranged between the sensor (28) and the electronic assembly ;
the resistive bridge (32) of the circuit breaker being constituted by a series resistance (R9) and a shunt resistance, and the remote control circuit (34) comprising a size switch (CM1) connected electrically with the resistive bridge (32) by a link circuit (40, 42) able to generate the variation of the shunt resistance by operating the size switch (CM1).

2. Branch circuit breaker according to claim 1, in which each current sensor (28) is associated with a rectifier (D11-D22) supplying the resistive bridge (32), the series resistance (R9) being connected between one of the terminals of the rectifier (D11-D22) and a link point (44) with a link conductor (40), and the shunt resistance comprising a resistance (R12) connected with the rectifier terminal of opposite polarity and with the other link conductor (42).

3. Branch circuit breaker according to claim 2, in which the size switch (CM1) of the remote control circuit (34) cooperates with several selection contacts (A, B, C...) authorizing the series connection with a resistance (R12) of a loop (46) of a resistance variable between zero and infinite, according to the position of the switch (CM1), the maximum size corresponding to the position (contact A) of the switch (CM1) for the short- circuiting of the link conductors (40, 42), the lower size acting on the contact (C) corresponding to an infinite resistance of the loop and to the absence of the shunt resistance, while the middle size acts on contact (B) by inserting a resistance (R11

4. Branch circuit breaker according to claim 3, in which the remote control circuit (34) can be provided with a monitoring apparatus (54) of the resistance of the loop (46).

5. Branch circuit breaker according to claim 2, 3 or 4, in which the remote control circuit (34) comprises a remote controlled interrupting circuit (50) which starts working when the size switch (CM1) is positioned on a remote controlled tripping contact (D) different from the selection contacts (A, B, C).

6. Branch circuit breaker according to claim 5, in which the interrupting circuit (50) comprises a supply (52) and an auxiliary switch (CM2) for the input of a tripping voltage into the shunt resistance circuit, the voltage being maintained when the size switch (CM1) remains on the contact (D) and in the closing position of the auxiliary switch (CM2).

7. Branch circuit breaker according to claim 2, 3, 4, 5 or 6, comprising a first filter capacitor (C4) parallel connected with the terminals of the rectifier and a second storage capacitor (C1) connected with the input of the electronic assembly, a diode (D23) being inserted between the link point (44) of the series resistance (R9) and the input of the electronic assembly in order to avoid the discharge of the second capacitor (C1) in the shunt resistance.

## Patentansprüche

1. Abzweigschalter mit mehreren Nenngroessen, unterhalb eines Energiezaehlers (11) in einem Verteiler-Wechselstromnetz eingefuegt, zur Versorgung der elektrischen Niederspannungsanlage eines Abnehmers, wobei die Aenderung der Nenngroesse des Schalters von einem technischen Beamten durch einen Fernsteuerungskreis (34) ferngesteuert wird, der in dem Gehaeuse des Zaehlers untergebracht ist, wobei der Schalter aufweist :
einen Mechanismus zur Handbetaetigung (18, 20) und zur automatischen Ausloesung bei Fehlerauftritt, von einem Ausloeserelais (22) gesteuert,
einen Stromstaerkenfuehler (28), um den Strom, der in jedem Phasenleiter (R, S, T) des Netzes fliesst zu erfassen,
einen elektronischen Verarbeitungsblock des von dem Fuehler (28) abgegebenen Signals um einen Ausloesebefehl an das Relais (22) zu schicken, wenn der genannte Strom eine vorbestimmte Funktion ueberschreitet,
und Mittel zur Regelung des genannten Signals, die eine Spannungsteiler-Widerstandsbruecke (32) aufweisen zwischen dem Fuehler (28) und dem elektronischen Block ;
wobei die Widerstandsbruecke (32) des Schalters von einem Serienwiderstand (R9) und einem Nebenwiderstand gebildet wird, und der Fernsteuerungskreis (34) einen Einstellschalter (CM1) aufweist, der elektrisch mit der Widerstandsbruecke (32) durch einen Verbindungsstromkreis (40, 42) verbunden ist, der die Veraenderung des Nebenwiderstandes durch Betaetigung des Einstellschalters (CM1) bewirken kann.

2. Abzweigschalter gemaess Anspruch 1, in welchem jeder Stromfuehler (28) mit einem Gleichrichter (D11-D22) verbunden ist, der die Widerstandsbruecke (32) speist, wobei der Serienwiderstand (R9) zwischen einer der Klemmen des Gleichrichters (D11-D22) und einem Verbindungspunkt (44) mit einem Verbindungsleiter (40) geschaltet ist, und wobei der Nebenwiderstand einen Widerstand (R12) aufweist, der mit der Gleichrichterklemme entgegengesetzter Polaritaet und mit dem anderen Verbindungsleiter (42) verbunden ist.

3. Abzweigschalter gemaess Anspruch 2, in welchem der Einstellschalter (CM1) des Fernsteuerungskreises (34) mit einer Mehrzahl von Wahlkontakten (A, B, C...) zusammenarbeitet, die eine Serienschaltung einer Schleife (46) von gemaess der Stellung des Schalters (CM1) zwischen null und unendlich veraenderlichem Widerstand (R12) ermoeglichen, wobei die maximale Einstellung der Stellung (Kontakt A) des Schalters (CM1) entspricht fuer das Kurzschliessen der Verbindungsleiter (40, 42), und wobei die untere Einstellung auf dem Kontakt (C) geschieht, was einem unendlichen Widerstand der Schleife und der Abwesenheit des Nebenwiderstandes entspricht, waehrend die mittlere Einstellung auf dem Kontakt (B) erfolgt durch Einfuegen eines Widerstandes (R11).

4. Abzweigschalter gemaess Anspruch 3, in dem der Fernsteuerungskreis (34) mit einem Ueberwachungsgeraet (54) des Widerstandes der Schleife (46) ausgestattet sein kann.

5. Abzweigschalter gemaess Anspruch 2, 3 oder 4, in dem der Fernsteuerungskreis (34) einen ferngesteuerten Sperrkreis (50) aufweist, welcher taetig wird, wenn der Einstellschalter (CM1) auf einem Fernausloese-Kontakt (D) positioniert ist, der sich von den Wahlkontakten (A, B, C) unterscheidet.

6. Abzweigschalter gemaess Anspruch 5, in dem der Sperrkreis (50) eine Stromversorgung (52) und einen Hilfsschalter (CM2) aufweist, zum Eingeben einer Ausloesespannung in den Nebenwiderstandskreis, wobei die Spannung gehalten wird, wenn der Einstellschalter (CM1) auf dem kontakt (D) bleibt, und in der Schliesstellung des Hilfsschalters (CM2).

7. Abzweigschalter gemaess Anspruch 2, 3, 4, 5 oder 6, mit einem ersten Filter-Kondensator (C4) parallel mit den Gleichrichter-Klemmen geschaltet, und mit einem zweiten am Eingang des elektronischen Blocks verbundenen SpeicherKondensator (C1), wobei eine Diode (D23) zwischen dem Verbindungspunkt (44) des Serienwiderstandes (R9) und dem Eingang des elektronischen Blocks eingefuegt ist, um das Entladen des zweiten Leiters (C1) in den Nebenwiderstand zu vermeiden.
